# EUROPÄISCHE PATENTSCHRIFT

(11) **EP 0 443 382 B1**
(45) Veröffentlichungstag und Bekanntmachung des Hinweises auf die Patenterteilung: **27.07.1994**
(21) Anmeldenummer: 91101733.3
(22) Anmeldetag: 08.02.1991
(51) Int. Cl.: B04B 15/06

(54) **Verfahren zum Reinigen des Filtermittels einer Filterzentrifuge**
Method for cleaning the filtration element of a filter centrifuge
Procédé de nettoyage de l'élément filtrant d'une centrifugeuse filtrante

(30) Priorität: 15.02.1990 DE 4004763
(43) Veröffentlichungstag der Anmeldung: 28.08.1991
(73) Patentinhaber: Krauss-Maffei Aktiengesellschaft, 80997 München (DE)
(72) Erfinder: Pöschl, Siegfried, W-8122 Penzberg (DE)

(56) Entgegenhaltungen:
- DE-B- 1 062 633
- FR-A- 2 380 820
- GB-A- 2 129 327
- US-A- 1 761 593

## Beschreibung

### Verfahren zum Reinigen des Filtermittels einer Filterzentrifuge

Die Erfindung betrifft ein Verfahren zum Reinigen des Filtermittels einer Filterzentrifuge gemäß dem Oberbegriff des Patentanspruchs 1.

Aus der FR-A-23 80 820 ist ein Verfahren bekannt, bei dem der Ablauf des Filtratsammelraumes geschlossen oder gedrosselt wird, bis die Flüssigkeit des Filtratsammelraumes bei rotiernder Schleudertrommel mindestens einen Teil der Filterschicht erreicht. Die durch die Filterschicht gedrückte Flüssigkeit führt zu einer Aufschwemmung und Lockerung und damit zu einer Regeneration der Grundschicht. Voraussetzung hierfür ist allerdings, daß die Grundschicht nicht zu sehr an der Siebfläche haftet und noch so porös ist, daß sie von der Flüssigkeit durchdrungen werden kann. Zur Ablösung einer Grundschicht, die sich nach mehreren Abschälvorgängen stark verdichtet und fest in der Siebfläche verankert hat, ist dieses Verfahren jedoch nicht immer geeignet und erfordert die Zufuhr einer großen Flüssigkeitsmenge, wodurch zum einen das Ablösen der Grundschicht eine lange Zeit erfordert und zum anderen das Regenerat mit einer großen Flüssigkeitsmenge durchsetzt ist.

Der Erfindung liegt daher die Aufgabe zugrunde, ein Verfahren der vorgenannten Art anzugeben, bei dem mit geringen Flüssigkeitsmengen und in kurzer Zeit eine besonders gründliche Reinigung des Filtermittels von Prdouktresten erzielt werden kann.

Die Aufgabe wird durch die kennzeichnenden Merkmale des Patentanspruchs 1 gelöst. Der Unteranspruch betrifft eine vorteilhafte Ausgestaltung der Erfindung.

Die nach der Erfindung geringere erforderliche Flüssigkeitsmenge und der geringere Flüssigkeitsgehalt der abgelösten Grundschicht-Feststoffbestandteile führen dazu, daß die Ablösung und Regenerierung der Grundschicht einen geringeren Zeitaufwand erfordert und somit zum eigentlichen Betrieb der Zentrifuge mehr Zeit zur Verfügung steht.

Die Erfindung geht dabei von der Erkenntnis aus, daß sich zum einen durch die sättigende Durchsetzung und Überflutung der Grundschicht mit Flüssigkeit die Haftwirkung der Feststoffbestandteile untereinander und am Filtermittel reduziert und zum anderen aufgrund der Massenträgheit beim starken Abbremsen der Trommel zwischen dem Filtermittel einerseits und den Feststoffresten sowie der Flüssigkeit andererseits, Scherkräfte erzeugt werden, die ein weitestgehend vollständiges Ablösen der Grundschicht vom Filtermittel bewirken.

Ausführungsformen der Erfindung werden anhand der Zeichnung erläutert; es zeigen:
- Fig. 1: in schematischer Darstellung eine Filterzentrifuge mit einem das Filtermittel umgebenden Vollmantel und einer Ringtasse und
- Fig. 2: in schematischer Darstellung eine Filterzentrifuge mit einfachem Aufbau

Die Fig. 1 zeigt eine Filterzentrifuge der Bauart mit einer Siphon- oder Rückspüleinrichtung. In einem Gehäuse 1 ist mit horizontaler Trommel-Drehachse 2 eine Trommel 3 gelagert. Die Trommel besteht dabei aus einem Trommelboden 4, einem Vollmantel 5, einer Ringtasse 6, einem Bordring 7 sowie einem Filtermittel 8. Der Vollmantel 5 und das Filtermittel 8 schließen einen Filtratsammelraum 9 ein, der über eine im Trommelboden 4 angeordnete Durchgangsöffnung 10 mit der Ringtasse 6 in Verbindung steht. In die Ringtasse 6 mündet ein Flüssigkeitszufuhrrohr 11 sowie ein Schälrohr 11a.

In den Trommelinnenraum 12 ragt eine um eine Schwenkachse 13 schwenkbare Austragsvorrichtung 14, die ein über die axiale Länge der Trommel 3 sich erstreckendes Schälmesser 15 trägt. An das Schälmesser 15 schließt sich ein Austragstrichter 16 an, der in ein mit einer Austragschnecke (nicht dargestellt) bestücktes Austragrohr 17 mündet. In den Trommelinnnenraum 12 ragt ferner ein Suspensionszufuhrrohr 18.

Auf dem Filtermittel 8 befindet sich eine Grundschicht 19 aus Feststoffmaterial, deren Stärke sich durch die radial äußerste Schwenkstellung des Schälmessers 15 beim Austragvorgang bestimmt. In der dargestellten Stellung befindet sich das Schälmesser 15 in einer von der Grundschichtoberfläche wieder zurückgeschwenkten Stellung.

Im Betrieb der Filterzentrifuge wird über das Suspensionszufuhrrohr 18 Suspension in die Trommel 3 gefüllt, worauf sich während des zentrifugierens auf dem Filtermittel 8 die Feststoffschicht absetzt und das Filtrat durch das Filtermittel 8 über den Filtratsammelraum 9 und die Durchgangsöffnung 10 in die Ringtasse 6 strömt, von wo das Filtrat mittels des bis zum Grund der Ringtasse einschwenkbaren Schälrohres 11a vollständig abgezogen werden kann. Die sich auf dem Filtermittel 8 abgesetzte Feststoffschicht kann anschließend durch Einschwenken des Schälmessers 15 abgeschält und über den Austragtrichter 16 und das Austragrohr 17 ausgetragen werden, wobei auf dem Filtermittel 8 die Grundschicht 19 verbleibt, die sich insbesondere nach mehrmaligen Schälvorgängen unter Erhöhung des Filtrationswiderstandes verdichtet.

In der Betriebsphase, in der die Grundschicht 19 vom Filtermittel 8 entfernt werden soll, wird über das Flüssigkeitszufuhrrohr 16 in die Ringtasse 6 Flüssigkeit eingefüllt, die über die Durchgangsöffnung 10 in den Filtratsammelraum 9 gelangt und sodann das Filtermittel 8 und die Grundschicht radial von außen nach innen durchströmt, bis die Grundschicht überflutet ist.

Die Trommeldrehzahl wird anschließend mit starker negativer Beschleunigung reduziert, so daß sich die mit Flüssigkeit gesättigte Grundschicht 19 vom Filtermittel 8 mit allen Feststoffpartikeln löst und über das Filtermittel 8 gleitet. Die Intensität der Reinigungswirkung hängt dabei von der Rotationsdifferenz zwischen der mit Feststoffen der Grundschicht beladenen Flüssigkeit und der Trommel ab.

Bei diesem Vorgang können auch Produktreste, die sich unter dem Filtermittel oder an dessen Stützstruktur (nicht dargestellt) oder an der Innenwandung des Vollmantels 5 festgesetzt haben, weggespült und zusammen mit der Flüssigkeit mit dem Schälrohr 11a aus der Ringtasse 6 abgezogen werden.

Während des Rückspülens, bzw. während der überflutung der Grundschicht mit Flüssigkeit bestimmt sich die Trommeldrehzahl danach, wie stark die Rückstände der Grundschicht auf dem Filtermittel haften.

In hartnäckigen Fällen kann das erfindungsgemäße Verfahren wiederholt werden.

Der Austrag der mit den Feststoffen der Grundschicht beladenen Flüssigkeit kann in der Weise erfolgen, daß das bei verlangsamter Trommeldrehzahl sich im unteren Bereich sammelnde Feststoff-Flüssigkeitsgemisch abgesaugt wird. Rationeller ist jedoch die Verfahrensweise nach Patentanspruch 4, bei dem auf das aus Feststoffen der Grundschicht und der Flüssigkeit bestehende Gemisch erneut Suspension gefüllt wird, worauf ein normaler Funktionszyklus zum Entwässern einer Charge von Suspension in Gang gesetzt wird.

In besonders einfacher Weise gestaltet sich der Entleerungsvorgang bei Zentrifugen mit vertikaler Drehachse und Untenentleerung, bei der das aus Feststoffen der Grundschicht und aus Flüssigkeit bestehende Gemisch nach dem Abbremsen der Trommel langsam nach unten sinkt und aus der Trommel fällt.

Die Fig. 2 zeigt eine Filterzentrifuge einfacher Bauart ohne Siphon- oder Rückspüleinrichtung, wobei aber die Bauteile, die der Ausführungsform nach Fig. 1 entsprechen, mit den gleichen Bezugszeichen versehen sind. In Abweichung zu der Ausführungsform nach Fig. 1 mündet das Flüssigkeitszufuhrrohr 20 nicht in eine Ringtasse, sondern in den Trommelinnenraum 12.

In der Betriebsphase, in der die Grundschicht 19 vom Filtermittel 8 entfernt werden soll, wird die Flüssigkeit über das Flüssigkeitszufuhrrohr 20 von innen auf die Grundschicht 19 aufgegeben, wobei die Drehzahl der Trommel 3 und die Anzahl der vorangegangenen Schälvorgänge nach Maßgabe der Maßnahmen nach Patentanspruch 2 bestimmt wird. Nach der sättigenden Beaufschlagung und Überflutung der Grundschicht 19 mit Flüssigkeit ist das Vefahren zur vollständigen Reinigung des Filtermittels von Bestandteilen der Grundschicht wie bei der zu der Ausführungsform nach Fig 1 beschriebenen Filterzentrifuge mit Siphon - oder Rückspültrommel durchzuführen.

In zur Ausführungsform nach Fig. 1 entsprechender Weise kann das Austragen des aus Grundschichtbestandteilen und Flüssigkeit bestehenden Gemisches erfolgen, wobei anstelle des Austragens auch eine erneute Zuführung von Suspension für einen nachfolgenden normalen Funktionszyklus zum Entwässern einer Charge von Suspension in Gang gesetzt werden kann.

## Patentansprüche

1. Verfahren zum Reinigen des Filtermittels einer Filterzentrifuge von einer Grundschicht, die sich nach ein- oder mehrmaligem Austragen des Feststoffkuchens mittels eines Schälmessers und einer Austragvorrichtung auf dem Filtermittel gebildet hat, wobei die Grundschicht von Flüssigkeit sättigend durchdrungen und überflutet wird, **dadurch** **gekennzeichnet**, daß die Trommeldrehzahl der Filterzentrifuge in an sich bekannter Weise nach der Maßgabe reduziert wird, daß der Zentrifugeninhalt unter vollständiger Ablösung vom Filtermittel rascher als die Trommel (3) der Filterzentrifuge dreht, die Drehzahl der Trommel (3) der Filterzentrifuge vor deren Drehzahlreduzierung nach der Maßgabe bestimmt ist, daß keine Filtration der von innen auf die Grundschicht (19) aufgegebenen Flüssigkeit im wesentlichen Umfang stattfindet.

2. Verfahren nach Anspruch 1, **dadurch gekennzeichnet,** daß die Filterzentrifuge nach dem Ablösen der Grundschicht (19) durch das starke Abbremsen der Trommel (3) erneut mit Suspension gefüllt wird und ein normaler Zyklus zur Entwässerung der Suspension durch Zentrifugierung und anschließendes Schälen und Austragen der Feststoffschicht in Gang gesetzt wird.

## Claims

1. A method of cleaning the filter medium of a filter centrifuge from a basic layer which has formed on the filter agent after one or more extractions of the solids cake by means of a pairing knife and an extraction means, the basic layer being penetrated to saturation by fluid, characterised in that the drum speed of the filter centrifuge is in per se known manner reduced in accordance with the fact that the contents of the centrifuge rotate more rapidly than the drum (3) of the filter centrifuge with complete detachment from the filter medium, the speed of the drum (3) of the filter centrifuge being determined prior to its speed reduction so that there is no substantial degree of filtration of the fluid applied to the basic layer (19) from inside.

2. A method according to Claim 1, characterised in that after detachment of the basic layer (19), the filter centrifuge is again filled with suspension as a result of the intense braking of the drum (3) and a normal cycle is set in motion to drain the suspension by centrifugal action and subsequent pairing and extraction of the layer of solids.

## Revendications

1. Procédé de nettoyage de l'élément filtrant d'une centrifugeuse filtrante pour débarrasser cet élément d'une couche de base qui s'est formée sur l'élément après un ou plusieurs enlèvements, à l'aide d'une racle et d'un dispositif d'évacuation, du gâteau solide, procédé selon lequel la couche de base est pénétrée à saturation et noyée ou recouverte, procédé caractérisé en ce que la vitesse de rotation du tambour de la centrifugeuse filtrante est diminuée de façon connue en soi dans la mesure où le contenu de la centrifugeuse tourne, en se détachant complètement de l'élément filtrant, plus rapidement que le tambour (3) de la centrifugeuse filtrante, la vitesse de rotation du tambour (3) de la centrifugeuse filtrante étant déterminée, avant la diminution de sa vitesse de rotation, de façon qu'il ne se produise pas, dans une mesure importante, de filtration du liquide fourni de l'intérieur à la couche de base (19).

2. Procédé selon la revendication 1, caractérisé en ce que la centrifugeuse filtrante est, après le détachement de la couche de base (19) grâce au fort freinage du tambour (3), à nouveau emplie de la suspension, et un cycle normal, destiné à enlever l'eau de la suspension, par centrifugation puis raclage et évacuation de la couche de solides, est mis en route.
